# FASCICULE DE BREVET EUROPEEN

(11) **EP 2 006 118 B1**
(45) Date de publication et mention de la délivrance du brevet: **28.04.2010**
(21) Numéro de dépôt: 08356088.8
(22) Date de dépôt: 17.06.2008
(51) Int. Cl.: B42F 15/00

(54) **Dossier suspendu à bande de renfort**
Hängeakte mit einem Verstärkungsband
Suspended filing appliance with reinforcing strip

(30) Priorité: 18.06.2007 FR 0704321
(43) Date de publication de la demande: 24.12.2008
(73) Titulaire: L'OBLIQUE, 69100 Villeurbanne (FR)
(72) Inventeur: Calistri, Yves, 69008 Lyon (FR); Sol, Philippe, 69003 Lyon (FR)
(74) Mandataire: Myon, Gérard Jean-Pierre

(56) Documents cités:
- EP-A- 0 443 317
- CA-C- 2 093 564
- DE-C- 577 625
- US-A- 4 749 121
- US-A- 4 867 319
- US-A- 5 161 731

## Description

La présente invention a trait à un dossier suspendu, du type comprenant une feuille qui définit un fond et deux flancs du dossier.

De manière classique, un dossier suspendu comprend un fond et deux flancs définissant un volume de réception de documents. Ce fond et ces flancs sont habituellement formés par une unique feuille, par exemple constituée en papier kraft. Un dossier suspendu comprend également des moyens de suspension, tels que des barrettes de suspension, solidarisés avec un bord de chaque flanc distal par rapport au fond. Ces moyens de suspension comprennent classiquement des crochets latéraux permettant le montage du dossier suspendu sur un support, tel qu'un rail intégré dans une armoire ou dans un tiroir. Lorsqu'un tel dossier suspendu contient une masse importante de documents ou d'objets, la feuille de papier kraft formant le fond et les flancs du dossier est soumise à des contraintes mécaniques importantes, qui sont plus particulièrement concentrées au niveau du fond et des crochets de suspension du dossier. La feuille de papier kraft tend alors à se déchirer dans ces zones à forte concentration de contraintes, ce qui impose un remplacement régulier du dossier suspendu.

EP-A-0 443 317 décrit un dossier suspendu comprenant une feuille qui forme un fond et des flancs du dossier, la face de la feuille tournée vers l'extérieur du dossier étant renforcée localement au niveau du fond et du bord distal de chaque flanc du dossier. Dans ce dispositif, les renforts sont prévus pour limiter la détérioration du dossier résultant de frottements, qui interviennent notamment lors de la mise en place d'étiquettes sur les bords distaux du dossier ou qui résultent de contacts entre le fond du dossier et une structure de l'armoire ou du tiroir dans lequel il est suspendu. Les renforts étant prévus localement au niveau des zones de frottement, il subsiste un risque de déchirement de la feuille constitutive du dossier lorsque celui-ci est fortement chargé, de tels déchirements étant notamment susceptibles de se produire à partir des bords latéraux du dossier, là où les renforts s'interrompent.

C'est à ces inconvénients qu'entend plus particulièrement remédier l'invention en proposant un dossier suspendu présentant une résistance à la charge et une durée de vie améliorées.

A cet effet, l'invention a pour objet un dossier suspendu, du type comprenant une feuille qui définit un fond et deux flancs du dossier s'étendant à partir du fond, la feuille étant pourvue de moyens de suspension disposés au voisinage d'un bord de chaque flanc distal par rapport au fond, le dossier comprenant au moins une bande de renfort solidaire de la feuille, chaque bande de renfort couvrant partiellement une face de la feuille, caractérisé en ce que chaque bande de renfort s'étend continûment entre le bord distal d'un premier flanc et le bord distal du deuxième flanc en chevauchant le fond.

Selon d'autres caractéristiques avantageuses de l'invention, prises isolément ou selon toutes les combinaisons techniquement possibles :
- chaque bande de renfort est solidaire d'une face de la feuille tournée vers l'extérieur du dossier ;
- le dossier suspendu comprend deux bandes de renfort latérales, disposées chacune au voisinage d'un bord latéral de la feuille reliant les bords distaux ;
- chaque bande de renfort latérale s'étend sensiblement parallèlement au bord latéral correspondant de la feuille ;
- chaque bande de renfort est constituée en un matériau polymère ou en un matériau composite à matrice polymère ;
- chaque bande de renfort est constituée en un matériau transparent ;
- chaque bande de renfort est fixée sur la feuille au moyen d'un produit adhésif ;
- chaque bande de renfort est de forme allongée, une largeur de la bande de renfort étant très inférieure à une dimension du dossier transversale par rapport à la bande de renfort ;
- les moyens de suspension comprennent deux barrettes de suspension, chaque barrette de suspension étant disposée au voisinage du bord distal d'un flanc, la feuille du flanc étant immobilisée en configuration pliée, conjointement avec une extrémité de chaque bande de renfort, autour de la barrette de suspension ;
- chaque bord distal est logé, conjointement avec une extrémité de chaque bande de renfort, entre la barrette de suspension et le flanc correspondant.

Les caractéristiques et avantages de l'invention apparaîtront dans la description qui va suivre de deux modes de réalisation d'un dossier suspendu conforme à l'invention, donnée uniquement à titre d'exemple et faite en se référant aux dessins annexés dans lesquels :
- la figure 1 est une vue de côté d'un dossier suspendu pour tiroir conforme à un premier mode de réalisation de l'invention ;
- la figure 2 est une vue à plat à plus petite échelle de la feuille définissant le fond et les flancs du dossier de la figure 1, préalablement au montage de barrettes de suspension et d'un support d'étiquette sur cette feuille ;
- la figure 3 est une coupe transversale à plus grande échelle selon la ligne III-III de la figure 1 ;
- la figure 4 est une coupe transversale à plus grande échelle selon la ligne IV-IV de la figure 1, le support d'étiquette ayant été omis ;
- la figure 5 est une vue analogue à la figure 1, à plus petite échelle, pour un dossier suspendu pour armoire conforme à un deuxième mode de réalisation de l'invention ; et
- la figure 6 est une vue à plat de la feuille définissant le fond et les flancs du dossier de la figure 5, préalablement au montage de barrettes de suspension et d'un support d'étiquette sur cette feuille.

Le dossier suspendu 1 représenté sur la figure 1 est destiné à être installé dans un tiroir et comprend une feuille 2 de papier kraft, qui définit un fond 3 et deux flancs 5, 5' du dossier s'étendant à partir du fond 3. En variante, la feuille 2 peut être constituée en un matériau flexible autre que du papier kraft. En configuration d'utilisation du dossier 1, la feuille 2 est pliée selon une ligne médiane 21, de sorte que le fond 3 et les flancs 5, 5' délimitent entre eux un volume de réception de documents ou d'autres objets. Des lignes de pliage 22 supplémentaires sont également prévues de part et d'autre de la ligne médiane 21, en vue d'augmenter la largeur du fond 3.

Le dossier 1 comprend deux barrettes de suspension 6, disposées au voisinage d'un bord 51 ou 51' de chaque flanc 5, 5' distal par rapport au fond 3. Plus précisément, comme visible sur coupe de la figure 4, une portion distale 53 ou 53' de chaque flanc 5, 5' est pliée vers l'extérieur du dossier 1 autour d'une barrette de suspension 6, de telle sorte que le bord distal 51 ou 51' est logé entre la barrette 6 et une face 23 de la feuille 2 tournée vers l'extérieur du dossier 1. La feuille 2 est immobilisée en configuration pliée autour de chaque barrette de suspension 6 par collage, au moyen d'un produit adhésif 9 intercalé à la fois entre la barrette 6 et la portion distale 53 ou 53' et entre les deux parties de la feuille 2 disposées en regard l'une de l'autre du fait du pliage de la portion 53 ou 53'. En variante, la feuille 2 peut être immobilisée en configuration pliée autour de chaque barrette de suspension 6 par rivetage, ou par toute autre technique de fixation appropriée. Selon une autre variante, la portion distale 53 ou 53' de chaque flanc 5, 5' peut également être pliée vers l'intérieur du dossier 1 autour de la barrette de suspension 6 correspondante. Chaque barrette de suspension 6 est munie latéralement de crochets 61, propres à coopérer avec des rails non représentés intégrés dans un tiroir de réception du dossier 1. Le dossier 1 est également muni d'un support 7 d'étiquette, solidarisé avec le bord supérieur de l'un des flancs, à savoir le flanc 5 sur la figure 1, en configuration d'utilisation du dossier. A titre d'exemple, la fixation du support 7 sur le flanc 5 correspondant peut être réalisée par rivetage.

Comme visible plus particulièrement sur la figure 2, le dossier 1 comprend deux bandes de renfort 8 solidaires de la face extérieure 23 de la feuille 2. Chaque bande de renfort 8 s'étend continûment depuis le bord distal 51 d'un premier flanc 5 jusqu'au bord distal 51' du deuxième flanc 5', tout en chevauchant le fond 3, c'est-à-dire en passant de part et d'autre de celui-ci. Comme montré sur les figures 2 et 3, dans ce mode de réalisation, chaque bande de renfort 8 est disposée au voisinage d'un bord latéral 25 de la feuille 2, qui relie les bords distaux 51 et 51' des deux flancs 5, 5', et s'étend sensiblement parallèlement à ce bord latéral 25.

Chaque bande de renfort 8 est de forme allongée, de telle sorte qu'une largeur I de chaque bande 8 est très inférieure à une longueur L du dossier 1 prise transversalement par rapport aux bandes 8. En pratique, la largeur I est choisie, de préférence, inférieure ou égale à 20% de la longueur L. Chaque bande de renfort 8 est constituée en un matériau ayant de bonnes caractéristiques mécaniques, notamment en un matériau polymère, tel que du polyéthylène ou du polypropylène, ou en un matériau composite à matrice polymère renforcée par des fibres. Chaque bande de renfort 8 est fixée sur la feuille 2 par collage au moyen d'un produit adhésif 9'. En outre, dans ce mode de réalisation, chaque bande de renfort 8 est constituée en un matériau transparent, afin de ne pas modifier l'aspect extérieur du dossier 1. En variante, chaque bande de renfort 8 peut être réalisée en un matériau non transparent, par exemple coloré, adapté en fonction de l'aspect esthétique que l'on souhaite conférer au dossier 1.

Comme montré sur la coupe de la figure 4, chaque extrémité 81 d'une bande de renfort 8 est pliée, conjointement avec la portion distale 53 ou 53' du flanc 5, 5' correspondant, autour d'une barrette de suspension 6. Ainsi, l'extrémité 81 d'une bande de renfort 8 est intercalée entre la barrette 6 et la face extérieure 23 de la feuille 2, ce qui la rend inaccessible et empêche toute désolidarisation d'une bande de renfort 8 par rapport à la feuille 2.

Les deux bandes de renfort 8 du dossier suspendu 1 conforme à l'invention, qui sont disposées latéralement par rapport au dossier, permettent de renforcer la structure de la feuille 2 au niveau de ses bords latéraux 25, notamment dans les zones de forte concentration de contraintes que sont le fond 3 et les portions de la feuille 2 voisines des crochets de suspension 61. Ainsi, en cas d'amorce de déchirement de la feuille 2 dans ces zones, la ligne de déchirure s'interrompt au niveau de la bande de renfort 8 la plus proche, qui est avantageusement disposée à proximité du bord latéral 25 correspondant de la feuille 2. Il en résulte une tenue mécanique et une durée de vie améliorée du dossier 1 par rapport à un dossier ne présentant pas de bande de renfort.

Comme chaque bande de renfort 8 s'étend continûment entre les bords distaux 51 et 51' des deux flancs 5, 5' du dossier 1 et chevauche le fond 3, la résistance à la charge du dossier 1 est également renforcée, une partie des efforts résultant du poids du contenu du dossier 1 étant prise en charge par les bandes de renfort 8.

Le positionnement des bandes de renfort 8 par rapport aux bords latéraux 25 de la feuille 2 est optimisé de manière à combiner, d'une part, une interruption rapide d'amorces éventuelles de déchirement du dossier, qui est obtenue en plaçant les bandes 8 à proximité maximale des bords latéraux 25, et, d'autre part, une prise en charge effective du poids du contenu du dossier par les bandes 8, qui est obtenue en plaçant les bandes 8 dans une zone de la feuille 2 supportant effectivement le contenu du dossier, de manière symétrique par rapport à un axe médian X₂ de la feuille 2 dirigé perpendiculairement par rapport à la ligne médiane 21. En particulier, le positionnement des bandes de renfort 8 sur la feuille 2 peut être adapté en fonction du contenu prévu pour le dossier 1 considéré. Par ailleurs, la largeur l de chaque bande de renfort 8 très inférieure à la longueur L du dossier 1 permet de limiter la quantité de matériau de renfort utilisé, et donc le coût de fabrication du dossier 1 renforcé.

Dans le deuxième mode de réalisation représenté aux figures 5 et 6, les éléments analogues à ceux du premier mode de réalisation portent des références identiques augmentées de 100. Le dossier suspendu 101 de ce deuxième mode de réalisation est destiné à être installé dans une armoire et comprend une feuille 102 de papier kraft, qui définit un fond 103 et deux flancs 105, 105' du dossier 101. De manière analogue au premier mode de réalisation, le dossier 101 comprend deux barrettes de suspension 106, munies latéralement de crochets 161 propres à coopérer avec des rails non représentés intégrés dans une armoire de réception du dossier 101. Chaque barrette 106 est disposée au voisinage d'un bord distal 151 ou 151' d'un flanc 105, 105', une portion distale 153 ou 153' du flanc 105, 105' étant avantageusement pliée vers l'extérieur du dossier 101 autour de la barrette 106 et immobilisée en configuration pliée autour de la barrette par collage. Dans ce deuxième mode de réalisation, la portion distale 153 ou 153' est simplement rabattue vers l'extérieur autour de la barrette 106. En variante, la portion distale 153 ou 153' peut être pliée vers l'intérieur du dossier 101 autour de la barrette 106 correspondante. Le dossier 101 est également muni d'un support 107 d'étiquette, solidarisé avec l'un des flancs, à savoir le flanc 105 sur la figure 5, au niveau d'une extension latérale 127 pliée de la feuille 102, cette extension 127 étant adjacente à l'un des bords latéraux 125 de la feuille 102 et destinée à être dirigée vers l'avant de l'armoire dans laquelle est installé le dossier suspendu 101.

Comme visible plus particulièrement sur la figure 6, le dossier 101 comprend deux bandes de renfort 108, solidaires d'une face 123 de la feuille 102 tournée vers l'extérieur du dossier 101. Chaque bande de renfort 108 est de forme allongée et présente une largeur I très inférieure à une longueur L du dossier 101, prise transversalement par rapport aux bandes 108. En pratique et de manière analogue au premier mode de réalisation, la largeur l est choisie, de préférence, inférieure ou égale à 20% de la longueur L. Comme dans le premier mode de réalisation, chaque bande de renfort 108 est disposée au voisinage d'un bord latéral 125 de la feuille 102, sensiblement parallèlement à ce bord, et s'étend continûment depuis le bord distal 151 d'un premier flanc 105 jusqu'au bord distal 151' du deuxième flanc 105', en passant de part et d'autre du fond 103. Chaque bande 108 est fixée sur la feuille 102 par collage et constituée en un matériau, transparent ou non, présentant une bonne résistance mécanique. Grâce aux bandes de renfort 108, le dossier 101 présente une résistance à la charge accrue, alors que les risques de déchirement du dossier du fait du poids de son contenu sont sensiblement réduits.

L'invention n'est pas limitée aux exemples décrits et représentés. En particulier, le nombre de bandes de renfort 8 ou 108 peut être différent de deux. Il est notamment possible de prévoir une unique bande de renfort, ou encore une multiplicité de bandes de renfort couvrant partiellement la feuille définissant le fond et les flancs du dossier suspendu. Selon une autre variante non représentée de l'invention, la ou chaque bande de renfort d'un dossier suspendu selon l'invention peut s'étendre selon une direction non parallèle par rapport aux bords latéraux de la feuille constitutive du dossier. A titre d'exemple, un dossier suspendu selon l'invention peut comprendre au moins deux bandes de renfort disposées en diagonale sur la face extérieure de la feuille constitutive du dossier, en s'étendant entre les bords distaux des flancs du dossier. De plus, selon une autre variante non représentée de l'invention, la ou chaque bande de renfort peut être solidarisée avec la face intérieure de la feuille constitutive du dossier. Un dossier suspendu conforme à l'invention peut également comprendre, à la fois, une ou plusieurs bandes de renfort solidarisées avec la face intérieure de la feuille et une ou plusieurs bandes de renfort solidarisées avec la face extérieure de la feuille. Des bandes de renfort solidarisées avec la face intérieure de la feuille permettent en effet, de manière analogue à des bandes de renfort solidarisées avec la face extérieure de la feuille, de stopper la propagation d'amorces de déchirement de la feuille et de prendre en charge une partie des efforts exercés sur la feuille du fait du poids d'objets contenus dans le dossier, pour autant que les bandes de renfort sont disposées dans une zone du dossier supportant effectivement son contenu.

## Revendications

1. Dossier suspendu (1 ; 101), du type comprenant une feuille (2 ; 102) qui définit un fond (3 ; 103) et deux flancs (5, 5' ; 105, 105') du dossier s'étendant à partir du fond, la feuille (2 ; 102) étant pourvue de moyens de suspension (6 ; 106) disposés au voisinage d'un bord (51, 51' ; 151, 151') de chaque flanc (5, 5' ; 105, 105') distal par rapport au fond (3 ; 103), le dossier comprenant au moins une bande de renfort (8 ; 108) solidaire de la feuille (2 ; 102), chaque bande de renfort (8 ; 108) couvrant partiellement une face (23 ; 123) de la feuille (2 ; 102), **caractérisé en ce que** chaque bande de renfort (8 ; 108) s'étend continûment entre le bord distal (51 ; 151) d'un premier flanc (5 ; 105) et le bord distal (51' ; 151') du deuxième flanc (5' ; 105') en chevauchant le fond (3 ; 103).

2. Dossier suspendu selon la revendication 1, **caractérisé en ce que** chaque bande de renfort (8 ; 108) est solidaire d'une face (23 ; 123) de la feuille (2 ; 102) tournée vers l'extérieur du dossier (1 ; 101).

3. Dossier suspendu selon l'une quelconque des revendications 1 ou 2, **caractérisé en ce qu'**il comprend deux bandes de renfort (8 ; 108) latérales, disposées chacune au voisinage d'un bord latéral (25 ; 125) de la feuille (2 ; 102) reliant lesdits bords distaux (51, 51' ; 151, 151').

4. Dossier suspendu selon la revendication 3, **caractérisé en ce que** chaque bande de renfort (8 ; 108) latérale s'étend sensiblement parallèlement au bord latéral (25 ; 125) correspondant de la feuille (2 ; 102).

5. Dossier suspendu selon l'une quelconque des revendications précédentes, **caractérisé en ce que** chaque bande de renfort (8 ; 108) est constituée en un matériau polymère ou en un matériau composite à matrice polymère.

6. Dossier suspendu selon l'une quelconque des revendications précédentes, **caractérisé en ce que** chaque bande de renfort (8 ; 108) est constituée en un matériau transparent.

7. Dossier suspendu selon l'une quelconque des revendications précédentes, **caractérisé en ce que** chaque bande de renfort (8 ; 108) est fixée sur la feuille au moyen d'un produit adhésif (9').

8. Dossier suspendu selon l'une quelconque des revendications précédentes, **caractérisé en ce que** chaque bande de renfort (8 ; 108) est de forme allongée, une largeur (I) de la bande de renfort (8 ; 108) étant très inférieure à une dimension (L) du dossier (1 ; 101) transversale par rapport à la bande de renfort.

9. Dossier suspendu selon l'une quelconque des revendications précédentes, **caractérisé en ce que** lesdits moyens de suspension comprennent deux barrettes de suspension (6 ; 106), chaque barrette de suspension (6 ; 106) étant disposée au voisinage du bord distal (51, 51' ; 151, 151') d'un flanc (5, 5' ; 105, 105'), la feuille (2 ; 102) du flanc étant immobilisée en configuration pliée, conjointement avec une extrémité (81 ; 181) de chaque bande de renfort (8 ; 108), autour de la barrette de suspension.

10. Dossier suspendu selon la revendication 9, **caractérisé en ce que** chaque bord distal (51, 51') est logé, conjointement avec une extrémité (81) de chaque bande de renfort (8), entre la barrette de suspension (6) et le flanc (5, 5') correspondant.

## Claims

1. Suspended file (1, 101) of the kind comprising a sheet (2; 102) which defines a bottom (3; 103) and two sides (5, 5'; 105, 105') of the file extending away from the bottom, the sheet (2; 102) being provided with suspending means (6; 106) disposed in the neighbourhood of an edge (51, 51'; 151, 151') of each side (5, 5'; 105, 105') distal with respect to the bottom (3; 103), the file comprising at least one reinforcing band (8; 108) integral with the sheet (2; 102), each reinforcing band (8; 108) partially covering a face (23; 123) of the sheet (2; 102), **characterised in that** each reinforcing band (8; 108) extends continuously between the distal edge (51; 151) of a first side (5; 105) and the distal edge (51; 151') of the second side (5'; 105') while overlapping the bottom (3; 103).

2. Suspended file according to claim 1, **characterised in that** each reinforcing band (8; 108) is fixed to a face (23; 123) of the sheet (2; 102) turned towards the outside of the file (1; 101).

3. Suspended file according to any of claims 1 and 2, **characterised in that** it comprises two lateral reinforcing bands (8; 108) each disposed in the neighbourhood of a lateral edge (25; 125) of the sheet (2; 102) connecting the said distal edges (51, 51'; 151, 151').

4. Suspended file according to claim 3, **characterised in that** each lateral reinforcing band (8; 108) extends substantially parallel to the corresponding lateral edge of the sheet.

5. Suspended file according to any foregoing claim, **characterised in that** each reinforcing band (8; 108) is constituted by a polymeric material or a composite material with a polymer matrix.

6. Suspended file according to any foregoing claim, **characterised in that** each reinforcing band (8; 108) is constituted by a transparent material.

7. Suspended file according to any foregoing claim, **characterised in that** each reinforcing band (8; 108) is fixed on the sheet by means of an adhesive product.

8. Suspended file according to any foregoing claim, **characterised in that** each reinforcing band (8; 108) is of elongate form, a breadth (I) of the reinforcing band (8; 108) being much less than a dimension (L) of the file transverse relative to the reinforcing band.

9. Suspended file according to any foregoing claim, **characterised in that** the said suspending means comprise two suspension bars, each suspension bar being disposed in the neighbourhood of the distal edge of a side, the sheet of the side being immobilised in a folded state, conjointly with an end of each reinforcing band, round the suspension bar.

10. Suspended file according to claim 9, **characterised in that** each distal edge (51, 51') is lodged together with an end of each reinforcing band (8), between the suspension bar (6) and the corresponding side (5, 5').

## Patentansprüche

1. Hängemappe (1; 101) des Typs, die ein Blatt (2; 102) aufweist, das einen Boden (3; 103), und zwei Flanken (5, 5'; 105, 105') der Mappe, die sich ausgehend vom Boden erstrecken, bildet, wobei das Blatt (2; 102) mit Aufhängmitteln (6; 106) versehen ist, die in der Nähe eines Rands (51, 51'; 151, 151') jeder Flanke (5, 5'; 105, 105'), die zum Boden (3; 103) distal ist, angeordnet sind, wobei die Mappe mindestens ein Verstärkungsband (8; 108) aufweist, das eine Seite (23, 123) des Blatts (2; 102) teilweise abdeckt, **dadurch gekennzeichnet, dass** sich jedes Verstärkungsband (8; 108) ununterbrochen zwischen dem distalen Rand (51; 151) einer ersten Flanke (5; 105) und dem distalen Rand (51'; 151') der zweiten Flanke (5'; 105') unter Überdecken des Bodens (3; 103) erstreckt.

2. Hängemappe nach Anspruch 1, **dadurch gekennzeichnet, dass** jedes Verstärkungsband (8; 108) fest mit einer Seite (23; 123) des Blatts (2; 102), das zur Außenseite der Mappe (1; 101) gekehrt ist, verbunden ist.

3. Hängemappe nach einem der Ansprüche 1 oder 2, **dadurch gekennzeichnet, dass** sie zwei seitliche Verstärkungsbänder (8; 108) aufweist, die jeweils in der Nähe eines Seitenrands (25; 125) des Blatts (2; 102), das die distalen Ränder (51, 51'; 151, 151') verbindet, angeordnet sind.

4. Hängemappe nach Anspruch 3, **dadurch gekennzeichnet, dass** sich jedes seitliche Verstärkungsband (8; 108) im Wesentlichen parallel zu dem entsprechenden Seitenrand (25; 125) des Blatts (2; 102) erstreckt.

5. Hängemappe nach einem der vorhergehenden Ansprüche, **dadurch gekennzeichnet, dass** jedes Verstärkungsband (8; 108) aus einem Polymermaterial oder einem Verbundwerkstoffmaterial mit Polymermatrize besteht.

6. Hängemappe nach einem der vorhergehenden Ansprüche, **dadurch gekennzeichnet, dass** jedes Verstärkungsband (8; 108) aus einem durchsichtigen Material besteht.

7. Hängemappe nach einem der vorhergehenden Ansprüche, **dadurch gekennzeichnet, dass** jedes Verstärkungsband (8; 108) an dem Blatt mittels eines Klebeprodukts (9') befestigt ist.

8. Hängemappe nach einem der vorhergehenden Ansprüche, **dadurch gekennzeichnet, dass** jedes Verstärkungsband (8; 108) längliche Form hat, wobei eine Breite (I) des Verstärkungsbands (8; 108) viel geringer als ein Maß (L) der Mappe (1,101) quer in Bezug zu dem Verstärkungsband ist.

9. Hängemappe nach einem der vorhergehenden Ansprüche, **dadurch gekennzeichnet, dass** die Aufhängmittel zwei Aufhängleisten (6; 106) aufweisen, wobei jede Aufhängleiste (6; 106) in der Nähe des distalen Rands (51, 51'; 151, 151') einer Flanke (5, 5'; 105, 105' Art) angeordnet ist, wobei das Blatt (2; 102) der Flanke in gefalteter Konfiguration gemeinsam mit einem Ende (81; 181) jedes Verstärkungsbands (8; 108) um die Aufhängleiste still gestellt ist.

10. Hängemappe nach Anspruch 9, **dadurch gekennzeichnet, dass** jeder distale Rand (51, 51') gemeinsam mit einem Ende (81) jedes Verstärkungsbands (8) zwischen der Aufhängleiste (6) und der entsprechenden Flanke (5, 5') untergebracht ist.
